# EUROPÄISCHE PATENTSCHRIFT

(11) **EP 2 550 219 B1**
(45) Veröffentlichungstag und Bekanntmachung des Hinweises auf die Patenterteilung: **02.09.2015**
(21) Anmeldenummer: 11788528.5
(22) Anmeldetag: 30.11.2011
(51) Int. Cl.: B65H 26/02

(54) **ZUGWALZENANORDNUNG MIT EINER ERSTEN ZUGWALZE UND WENIGSTENS ZWEI IN AXIALER RICHTUNG DER ERSTEN ZUGWALZE VERSETZT ANGEORDNETEN UND JEWEILS GEGEN DIE ERSTE ZUGWALZE ANSTELLBAREN ZUGRINGEN ODER ABSCHNITTEN EINER ZWEITEN ZUGWALZE**
DRAWING ROLLER ARRANGEMENT HAVING A FIRST DRAWING ROLLER AND AT LEAST TWO PULL RINGS OR SECTIONS OF A SECOND DRAWING ROLLER THAT ARE ARRANGED OFFSET IN THE AXIAL DIRECTION OF THE FIRST DRAWING ROLLER AND CAN EACH BE PLACED AGAINST THE FIRST DRAWING ROLLER
ENSEMBLE ROULEAU DE TRACTION COMPORTANT UN PREMIER ROULEAU DE TRACTION ET AU MOINS DEUX ANNEAUX DE TRACTION, DISPOSÉS DE MANIÈRE DÉCALÉE DANS LE SENS AXIAL DU PREMIER ROULEAU DE TRACTION ET RESPECTIVEMENT RÉGLABLES CONTRE LE PREMIER ROULEAU DE TRACTION, OU BIEN DES SECTIONS D'UN DEUXIÈME ROULEAU DE TRACTION

(30) Priorität: 24.02.2011 DE 102011004642
(43) Veröffentlichungstag der Anmeldung: 30.01.2013
(73) Patentinhaber: Koenig & Bauer AG, 97080 Würzburg (DE)
(72) Erfinder: CHRISTMANN, Klaus, Ludwig, 67551 Worms (DE); WENZEL, Manfred, 67227 Frankenthal (DE); WESTERMANN, Joachim, Robert, Gerd, 67256 Weisenheim am Sand (DE)
(74) Vertreter: Koenig & Bauer AG
(86) Internationale Anmeldenummer: PCT/EP2011/071389
(87) Internationale Veröffentlichungsnummer: WO 2012/113471

(56) Entgegenhaltungen:
- EP-A2- 1 916 211
- DE-A1- 4 210 190
- DE-A1- 10 159 937
- DE-A1-102004 014 777
- DE-A1-102005 045 040
- DE-A1-102006 057 453

## Beschreibung

Die Erfindung betrifft eine Zugwalzenanordnung mit einer ersten Zugwalze und wenigstens zwei in axialer Richtung der ersten Zugwalze versetzt angeordneten und jeweils gegen die erste Zugwalze anstellbaren Zugringen oder Abschnitten einer zweiten Zugwalze gemäß dem Oberbegriff des Anspruches 1.

Durch die DE 10 2008 000 057 A1 und die DE 10 2008 000 060 A1 sind jeweils eine Zugwalzenanordnung mit einer Zugwalze und wenigstens zwei in axialer Richtung der Zugwalze versetzt angeordneten und gegen die Zugwalze anstellbaren Zugringen bekannt.

Durch die DE 196 45 799 A1 ist eine Papierbahnfangeinrichtung mit einer ersten Fangwalze bekannt, wobei die erste Fangwalze über einen Pneumatikzylinder beweglich gelagert und an eine stationär gelagerte zweite Fangwalze angestellt ist.

Durch die DE 10 2005 045 040 A1 ist eine Kappvorrichtung zum Kappen eines eine oder mehrere Materialbahnen aufweisenden Stranges bekannt, wobei die Kappvorrichtung im Strangweg vor einer den Strang betriebsmäßig in Produktabschnitte trennenden Querschneideinrichtung angeordnet ist. Die in DE 101 59 937 A1 offenbarte Vorrichtung wird als nächstliegender Stand der Technik angesehen. Der Erfindung liegt die Aufgabe zugrunde, eine Zugwalzenanordnung mit einer ersten Zugwalze und wenigstens zwei in axialer Richtung der ersten Zugwalze versetzt angeordneten und jeweils gegen die erste Zugwalze anstellbaren Zugringen oder Abschnitten einer zweiten Zugwalze zu schaffen.

Die Aufgabe wird erfindungsgemäß durch die Merkmale des Anspruches 1 gelöst.

Die mit der Erfindung erzielbaren Vorteile bestehen insbesondere darin, dass durch eine Anordnung der Fangeinrichtung innerhalb der Zugwalzenanordnung eine bisher von der Zugwalzenanordnung separat angeordnete, spezielle Fangeinrichtung entfällt und daher der Falzüberbau kompakter gebaut werden kann. Da die mindestens eine Fangwalze permanent angetrieben und im Fall der Auslösung einer Kappvorrichtung bereits mit einer selben Umfangsgeschwindigkeit wie die der Zugwalze an diese Zugwalze angeschwenkt wird, ist ein optimales Ausleiten der gekappten Materialbahn oder des gekappten Stranges gewährleistet. Mit der vorgeschlagenen Lösung ist es also nicht erforderlich, bei einer Aktivierung der Fangeinrichtung die mindestens eine Fangwalze zunächst auf die Umfangsgeschwindigkeit der Zugwalze zu beschleunigen, wobei dann während dieser Beschleunigungsphase eine optimale Funktion der Fangeinrichtung nicht gewährleistet wäre. Die gefundene Lösung führt also zu einer kompakt bauenden Fangeinrichtung mit einem schnellen Reaktionsvermögen und einer hohen Betriebssicherheit.

Ein Ausführungsbeispiel der Erfindung ist in den Zeichnungen dargestellt und wird im Folgenden näher beschrieben.

Es zeigen:
- Fig. 1: eine schematische Darstellung eines Falztrichters und einer Zugwalzenanordnung;
- Fig. 2: eine Zugwalzenanordnung mit einer ersten Zugwalze und mindestens einer Fangwalze;
- Fig. 3: eine weitere Ansicht der Zugwalzenanordnung der Fig. 2;
- Fig. 4: die Fangwalze in ihrem von der ersten Zugwalze abgestellten Betriebszustand;
- Fig. 5: die Fangwalze in ihrem an die erste Zugwalze angestellten Betriebszustand.

Fig. 1 zeigt in einer schematischen Seitenansicht einen Falztrichter 01 und eine darunter angeordnete Zugwalzenanordnung 02. Der Falztrichter 01 umfasst in an sich bekannter Weise eine dreieckige Platte 08, die sich senkrecht zur Ebene der Fig. 1 und spitz nach unten zulaufend erstreckt. Eine einzelne Materialbahn 04 oder mehrere übereinander liegende Materialbahnen 04, insbesondere ein oder mehrere zu einem Strang zusammengeführte Materialbahnen 04, werden auf einer Walze 03, insbesondere einer Trichtereinlaufwalze 03, umgelenkt, wonach sie über den Falztrichter 01 laufen. Die eine oder mehreren über den Falztrichter 01 geführten Materialbahn 04 sind i. d. R. zuvor bedruckt worden, z. B. mittels mindestens eines Druckwerks einer Druckmaschine, insbesondere einer als Rollendruckmaschine ausgebildeten Druckmaschine. In der bevorzugten Ausführung ist die Druckmaschine als eine mindestens eine Materialbahn 04 vorzugsweise im Mehrfarbendruck bedruckende Zeitungsdruckmaschine ausgebildet. Die über den Falztrichter 01 laufende Materialbahn 04 oder laufenden Materialbahnen 04 werden entlang einer über die untere Spitze des Falztrichters 01 laufenden Falzlinie 07 längs gefalzt. Die dabei entstehenden zwei Schenkel der Materialbahn 04 bzw. Materialbahnen 04 werden von einem in Höhe der unteren Spitze des Falztrichters 01 angeordneten, aus zwei zusammenwirkenden Trichterfalzwalzen 06 bestehenden Walzenpaar gegeneinander gedrückt, wobei die Materialbahn 04 bzw. Materialbahnen 04 entlang der Falzlinie 07 scharf geknickt wird bzw. werden. Die Lage der Falzlinie 07 ist durch die untere Spitze der dreieckigen Platte 08 vorgegeben und unabhängig von der Breite der verarbeiteten Materialbahn 04. Die Lage des der Falzlinie 07 gegenüberliegenden Randes 19 der gefalzten Materialbahn 04 ist selbstverständlich von deren Breite abhängig.

Die von der mindestens einen gefalzten Materialbahn 04 durchlaufene Zugwalzenanordnung 02 unterhalb des Walzenpaares 06 weist zumindest eine im Wesentlichen zylindrische erste Zugwalze 09 auf der einen Seite der mindestens einen Materialbahn 04 bzw. des Stranges auf und auf der gegenüber liegenden anderen Seite derselben betreffenden Materialbahn 04 bzw. desselben betreffenden Stranges vorzugsweise mindestens zwei Zugringe 11; 12 oder alternativ mindestens zwei zumindest am Umfang voneinander getrennte zylindrische Abschnitte 11; 12 einer zweiten Zugwalze, wobei jeder der Zugringe 11; 12 bzw. jeder der beiden zylindrischen Abschnitte 11; 12 der zweiten Zugwalze jeweils mit der ersten Zugwalze 09 einen von der mindestens einen Materialbahn 04 bzw. dem Strang durchlaufenen Spalt bildet. Die Zugringe 11; 12 bzw. die Abschnitte 11; 12 der zweiten Zugwalze bilden jeweils den äußeren Umfang von zwei Radscheiben, die über Arme 13 verstellbar, insbesondere schwenkbar mit Schlitten 14; 16 verbunden sind. Die Schlitten 14; 16 sind auf einer Schiene 17, insbesondere auf mehreren, z. B. auf zwei jeweils zur Achse der ersten Zugwalze 09 parallelen Schienen 17 montiert, und wenigstens einer der Schlitten 16, z. B. der linke Schlitten 16, ist auf den Schienen 17 bewegbar, insbesondere verschiebbar, um den betreffenden Zugring 12 bzw. den betreffenden Abschnitt 12 der zweiten Zugwalze auch bei einer veränderten Breite B der mittels des Falztrichters 01 gefalzten Materialbahn 04 auf dieser benachbart zu deren Rand 19 zu platzieren. Eine Breite B der gefalzten mindestens einen Materialbahn 04 liegt z. B. im Bereich von 210 mm bis 500 mm.

Die mindestens eine Schiene 17, die erste Zugwalze 09 und der Falztrichter 01 sind an Gestellen 18 gehalten und bilden so eine bauliche Einheit, die senkrecht zur Ebene der Fig. 1 verschiebbar ist, um die Spitze des Falztrichters 01 jederzeit auf die Mitte der mindestens einen ungefalzten Materialbahn 04 in Höhe der Walze 03 ausrichten zu können, unabhängig davon, in welcher Stellung, d. h. randbündig, zentriert oder dazwischen, die mindestens eine Materialbahn 04 über die Walze 03 läuft.

Die Zugwalzenanordnung 02 hat die Aufgabe, die mindestens eine Materialbahn 04 bzw. den aus mehreren Materialbahnen 04 bestehenden Strang von der Trichtereinlaufwalze 03 über den Falztrichter 01 und die Trichterfalzwalzen 06 zu straffen. Die Zugwalzenanordnung 02 fördert die mindestens eine Materialbahn 04 bzw. den Strang in einen z. B. mindestens eine Querschneideinrichtung aufweisenden Falzapparat. Insbesondere bei einer mindestens eine Coldset-Druckfarbe verdruckenden Zeitungsdruckmaschine laufen die Zugringe 11; 12 bzw. die Abschnitte 11; 12 der zweiten Zugwalze, die den Druck auf die erste Zugwalze 09 aufbringen, vorzugsweise nur im nicht bedruckten Randbereich der mindestens einen Materialbahn 04 bzw. des Stranges, um auf der mit den Zugringen 11; 12 bzw. den Abschnitten 11; 12 der zweiten Zugwalze jeweils in einem Berührungskontakt stehenden Materialbahn 04 ein Ablegen von Druckfarbe und damit eine Ausbildung von Streifen im Druckbild zu vermeiden. Wenn es im Falzapparat oder in der Druckmaschine zu einer Betriebsstörung kommt, wird die in den Falzapparat einlaufende mindestens eine Materialbahn 04 bzw. der Strang von einer Kappeinrichtung getrennt und aus dem Einlaufbereich des Falzapparates ausgeleitet, um Schäden im Falzapparat z. B. durch einen so genannten Stopfer zu verhindern.

Durch ungünstige Bahnspannungsverhältnisse oder durch geometrisch bedingte ungünstige Verhältnisse im Einlaufbereich des Falzapparates kann es vorkommen, dass die mindestens eine gekappte Materialbahn 04 oder der gekappte Strang nicht sauber aus dem Falzapparat ausgeleitet wird, sondern nach oben in den Falzüberbau gezogen wird. Dies hat zur Folge, dass das Bedienpersonal die mindestens eine Materialbahn 04 bzw. den Strang erneut aus dem Falzüberbau in den Falzapparat einziehen muss, was zeitaufwendig ist und somit zu Produktionsverzögerungen führen kann. Um dies zu verhindern, wird eine so genannte Fangeinrichtung eingesetzt. Diese befindet sich zwischen dem Falztrichter 01 und der i. d. R. dem Falzapparat zugeordneten Zugwalzenanordnung 02. Die Fangeinrichtung wird aktiv, wenn die Kappeinrichtung ausgelöst wird.

Nunmehr wird vorgeschlagen, die Fangeinrichtung in der Zugwalzenanordnung 02 des Falzapparates integriert auszubilden. Dadurch kann der Falzüberbau kompakter gebaut werden, da die bisher separate, spezielle Fangeinrichtung entfällt. Zur Integration der Fangeinrichtung in die Zugwalzenanordnung 02 ist vorgesehen, dass innerhalb der Zugwalzenanordnung mindestens eine gegen die erste Zugwalze 09 der Zugwalzenanordnung 02 anstellbare Fangwalze 21 vorgesehen ist, wobei die erste Zugwalze 09 und die mindestens eine Fangwalze 21 achsparallel zueinander angeordnet sind. Diese Anordnung ist in der Fig. 2 dargestellt. Die mindestens eine Fangwalze 21 ist vorzugsweise in einem Zwischenraum zwischen zwei in axialer Richtung der ersten Zugwalze 09 benachbart angeordneten Zugringen 11; 12 bzw. benachbarten Abschnitten 11; 12 der zweiten Zugwalze angeordnet, wobei diese beiden Zugringe 11; 12 bzw. Abschnitte 11; 12 der zweiten Zugwalze entsprechend der Breite B der mittels des Falztrichters 01 gefalzten und von der Zugwalze 09 geförderten mindestens einen Materialbahn 04 oder des mittels des Falztrichters 01 gefalzten und von der Zugwalze 09 geförderten Stranges beabstandet angeordnet sind. In einer vorteilhaften Ausführung sind zwischen zwei benachbarten Zugringen 11; 12 bzw. benachbarten Abschnitten 11; 12 der zweiten Zugwalze axial nebeneinander mehrere, z. B. zwei Fangwalzen 21 angeordnet, die vorzugsweise in ihrem Betriebszustand und in ihrer Bewegung miteinander synchronisiert sind. Die mindestens eine Fangwalze 21 kann ohne Weiteres zwischen den Zugringen 11; 12 bzw. den Abschnitten 11; 12 der zweiten Zugwalze im bedruckten Bereich der mindestens einen Materialbahn 04 angeordnet sein, da diese mindestens eine Fangwalze 21 nur im Fall einer in der Druckmaschine oder im Falzapparat auftretenden Betriebsstörung zum Einsatz kommt und die aktuelle Produktion durch die aufgetretene Betriebsstörung ohnehin Makulatur geworden ist. Deshalb sind zu diesem Zeitpunkt ein Ablegen von Druckfarbe auf der mindestens einen Materialbahn 04 und damit eine Ausbildung von Streifen im Druckbild nicht von Bedeutung.

Die erste Zugwalze 09 ist rotativ von einem Antrieb 22, z. B. einem Motor, angetrieben. Auch die mindestens eine Fangwalze 21 weist einen Antrieb 23, z. B. einen Motor, auf.

Der Antrieb 22 der ersten Zugwalze 09 und der Antrieb 23 der mindestens einen Fangwalze 21 sind vorzugsweise jeweils als voneinander separate Motoren ausgebildet. Die betreffende Fangwalze 21 ist über eine Antriebswelle 24 mit ihrem Antrieb 23 verbunden. In einer vorteilhaften Ausführung ist diese Antriebswelle 24 mittels eines Gelenks 26, insbesondere eines Kardangelenks, mit dem Antrieb 23 der mindestens einen Fangwalze 21 verbunden. Die Fig. 3 zeigt die Zugwalzenanordnung 02 der Fig. 2 nochmals in einer anderen Ansicht. Ein zu den dargestellten separaten, insbesondere motorischen Antrieben 22; 23 alternatives Antriebskonzept kann vorsehen, dass der rotative Antrieb 23 der mindestens einen Fangwalze 21 mittels mindestens eines Riemens, z. B. Zahnriemens, erfolgt, wobei ein Drehmoment vorzugsweise von den rotativ angetriebenen Zugringen 11; 12 bzw. den rotativ angetriebenen Abschnitten 11; 12 der zweiten Zugwalze direkt auf die Antriebswelle 24 der mindestens einen Fangwalze 21 oder indirekt z. B. zunächst auf eine Spindel und von dieser Spindel auf die Antriebswelle 24 der mindestens einen Fangwalze 21 übertragen wird. Bei diesem alternativen Antriebskonzept ist der rotative Antrieb 23 dann z. B. als ein Zahnriemenrad ausgebildet.

Die mindestens eine Fangwalze 21 weist wechselweise einen von der ersten Zugwalze 09 abgestellten Betriebszustand und einen an die erste Zugwalze 09 angestellten Betriebszustand auf, wobei die erste Zugwalze 09 und die mindestens eine von der ersten Zugwalze 09 abgestellte Fangwalze 21 zwischen ihren jeweiligen Mantelflächen einen sich axial zu diesen Walzen 09; 21 erstreckenden Spalt 27 mit einer Spaltweite x im Bereich zwischen 0,1 mm und 10 mm aufweisen (Fig. 4). Die mindestens eine Fangwalze 21 ist in ihrem von der ersten Zugwalze 09 abgestellten Betriebszustand angetrieben von ihrem Antrieb 23 rotierend angeordnet. In ihrem von der ersten Zugwalze 09 abgestellten Betriebszustand hat die mindestens eine Fangwalze 21 keinen Berührungskontakt zu der mindestens einen Materialbahn 04 oder zu dem Strang. Der von der ersten Zugwalze 09 abgestellte Betriebszustand der mindestens einen Fangwalze 21 ist ihr normaler Betriebszustand, solange in der Druckmaschine oder im Falzapparat keine Betriebsstörung auftritt, welche es erforderlich macht, die Kappeinrichtung zu betätigen.

Die mindestens eine Fangwalze 21 ist insofern permanent angetrieben als sie rotiert, wenn sich die erste Zugwalze 09 angetrieben von ihrem Antrieb 22 in Rotation befindet. Es ist vorteilhafterweise vorgesehen, dass die erste Zugwalze 09 und die mindestens eine von dieser ersten Zugwalze 09 abgestellte Fangwalze 21 eine selbe Umfangsgeschwindigkeit aufweisen. Die gegen die erste Zugwalze 09 angestellten Zugringe 11; 12 bzw. angestellten Abschnitte 11; 12 der zweiten Zugwalze sind gleichfalls rotativ angetrieben und weisen insbesondere dieselbe Umfangsgeschwindigkeit auf wie die erste Zugwalze 09. In einer besonders vorteilhaften Ausführung ist die mindestens eine Fangwalze 21 auf der selben achsparallel zur ersten Zugwalze 09 verlaufenden Antriebswelle 24 angeordnet wie mindestens einer der Zugringe 11; 12 bzw. einer der Abschnitte 11; 12 der zweiten Zugwalze.

Die Zugwalzenanordnung 02 ist im Strangweg hinter dem Falztrichter 01 z. B. im Einlaufbereich des Falzapparates angeordnet. Ferner ist eine Kappeinrichtung zum Kappen des eine Materialbahn 04 oder mehrere Materialbahnen 04 aufweisenden Stranges vorgesehen, wobei die Kappvorrichtung im Strangweg vor einer den Strang betriebsmäßig in Produktabschnitte trennenden Querschneideinrichtung angeordnet ist, wobei die Querschneideinrichtung vorzugsweise im Falzapparat angeordnet ist. Die mindestens eine Fangwalze 21 wird ausgelöst durch ein Steuersignal der Kappeinrichtung in ihren an die erste Zugwalze 09 angestellten Betriebszustand angeordnet. Somit wechselt die mindestens eine Fangwalze 21 ausgelöst durch das Steuersignal der Kappeinrichtung von ihrem von der Zugwalze 09 abgestellten Betriebszustand in ihren an die erste Zugwalze 09 angestellten Betriebszustand, wobei die für den Wechsel der Betriebszustände erforderliche Bewegung der mindestens einen Fangwalze 21 dadurch ausgeführt wird, dass das Steuersignal der Kappeinrichtung einen die mindestens eine Fangwalze 21 bewegenden Aktor 28 betätigt, wobei dieser Aktor 28 z. B. nach einem pneumatischen oder hydraulischen oder elektrischen Wirkprinzip arbeitet.

Die Fig. 4 und 5 zeigen jeweils in einer Vergrößerung in einer entlang der Schnittlinie A-A

(Fig. 3) verlaufenden Schnittdarstellung zunächst denjenigen Betriebszustand, in welchem die Fangwalze 21 von der ersten Zugwalze 09 abgestellt ist (Fig. 4), und dann denjenigen Betriebszustand, in welchem die Fangwalze 21 an die erste Zugwalze 09 angestellt ist (Fig. 5). Die Anstellung der mindestens einen Fangwalze 21 an die erste Zugwalze 09 und auch die Abstellung der mindestens einen Fangwalze 21 von der ersten Zugwalze 09 erfolgen jeweils z. B. mittels einer Schwenkbewegung, welche von dem mindestens einen Aktor 28 über eine mit der mindestens einen Fangwalze 21 verbundene, z. B. als eine Hebeleinrichtung ausgebildete Stelleinrichtung 29 ausgeführt wird. Ein durch die Stellbewegung, insbesondere Schwenkbewegung verursachter Versatz zwischen dem Zentrum der Antriebswelle 24 und dem Zentrum der Fangwalze 21 wird z. B. mit einer speziellen zumindest radialelastischen Kupplung, insbesondere einer Gummischeibenkupplung, ausgeglichen. In demjenigen zuvor beschriebenen Antriebskonzept, bei dem die Antriebswelle 24 der mindestens einen Fangwalze 21 von den rotativ angetriebenen Zugringen 11; 12 bzw. den rotativ angetriebenen Abschnitten 11; 12 der zweiten Zugwalze mittels mindestens eines Riemens, z. B. Zahnriemens, angetrieben wird, kann der durch die Stellbewegung, insbesondere Schwenkbewegung verursachte Versatz zwischen dem Zentrum der Antriebswelle 24 und dem Zentrum der Fangwalze 21 auch mittels dieses mindestens einen Riemens, z. B. Zahnriemens, kompensiert, d. h. ausgeglichen werden.

### Bezugszeichenliste

- 01: Falztrichter
- 02: Zugwalzenanordnung
- 03: Walze, Trichtereinlaufwalze
- 04: Materialbahn
- 05: -
- 06: Trichterfalzwalze
- 07: Falzlinie
- 08: Platte
- 09: Zugwalze, erste
- 10: -
- 11: Zugring; Abschnitt einer zweiten Zugwalze
- 12: Zugring; Abschnitt einer zweiten Zugwalze
- 13: Arm
- 14: Schlitten
- 15: -
- 16: Schlitten
- 17: Schiene
- 18: Gestell
- 19: Rand
- 20: -
- 21: Fangwalze
- 22: Antrieb
- 23: Antrieb
- 24: Antriebswelle
- 25: -
- 26: Gelenk
- 27: Spalt
- 28: Aktor
- 29: Stelleinrichtung

- B: Breite

## Patentansprüche

1. Zugwalzenanordnung (02) mit einer ersten Zugwalze (09) und wenigstens zwei in axialer Richtung der ersten Zugwalze (09) versetzt angeordneten und jeweils gegen die erste Zugwalze (09) anstellbaren Zugringen (11; 12) oder Abschnitten (11; 12) einer zweiten Zugwalze, **dadurch gekennzeichnet, dass** innerhalb der Zugwalzenanordnung (02) mindestens eine gegen die erste Zugwalze (09) anstellbare Fangwalze (21) vorgesehen ist, wobei die erste Zugwalze (09) und die mindestens eine Fangwalze (21) achsparallel zueinander angeordnet sind.

2. Zugwalzenanordnung nach Anspruch 1, **dadurch gekennzeichnet, dass** die mindestens eine Fangwalze (21) auf einer selben Antriebswelle (24) angeordnet ist wie mindestens einer der Zugringe (11; 12) oder mindestens einer der Abschnitte (11; 12) der zweiten Zugwalze.

3. Zugwalzenanordnung nach Anspruch 1 oder 2, **dadurch gekennzeichnet, dass** die mindestens eine Fangwalze (21) in einem Zwischenraum zwischen zwei in axialer Richtung der ersten Zugwalze (09) benachbart angeordneten Zugringen (11; 12) oder Abschnitten (11; 12) der zweiten Zugwalze angeordnet ist.

4. Zugwalzenanordnung nach Anspruch 1 oder 2 oder 3, **dadurch gekennzeichnet, dass** die mindestens eine Fangwalze (21) einen Antrieb (23) aufweist und in ihrem von der ersten Zugwalze (09) abgestellten Betriebszustand angetrieben von ihrem Antrieb (23) rotierend angeordnet ist.

5. Zugwalzenanordnung nach Anspruch 1 oder 2 oder 3 oder 4, **dadurch gekennzeichnet, dass** die erste Zugwalze (09) und die mindestens eine von der ersten Zugwalze (09) abgestellte Fangwalze (21) eine selbe Umfangsgeschwindigkeit aufweisen.

6. Zugwalzenanordnung nach Anspruch 1 oder 2 oder 3 oder 4 oder 5, **dadurch gekennzeichnet, dass** der Antrieb (23) der mindestens einen Fangwalze (21) und ein Antrieb (22) der ersten Zugwalze (09) jeweils als voneinander separate Motoren ausgebildet sind.

7. Zugwalzenanordnung nach Anspruch 1 oder 2 oder 3 oder 4 oder 5 oder 6, **dadurch gekennzeichnet, dass** die mindestens eine Fangwalze (21) mittels einer zumindest radialelastischen Kupplung mit ihrer Antriebswelle (24) verbunden ist.

8. Zugwalzenanordnung nach Anspruch 1 oder 2 oder 3 oder 4 oder 5 oder 6 oder 7, **dadurch gekennzeichnet, dass** die erste Zugwalze (09) und die mindestens eine von der ersten Zugwalze (09) abgestellte Fangwalze (21) zwischen ihren jeweiligen Mantelflächen einen sich axial zu diesen Walzen (09; 21) erstreckenden Spalt (27) mit einer Spaltweite (x) im Bereich zwischen 0,1 mm und 10 mm aufweisen.

9. Zugwalzenanordnung nach Anspruch 1 oder 2 oder 3 oder 4 oder 5 oder 6 oder 7 oder 8, **dadurch gekennzeichnet, dass** diese Zugwalzenanordnung im Strangweg hinter einem Falztrichter (01) angeordnet ist.

10. Zugwalzenanordnung nach Anspruch 1 oder 2 oder 3 oder 4 oder 5 oder 6 oder 7 oder 8 oder 9, **dadurch gekennzeichnet, dass** eine Kappeinrichtung zum Kappen eines eine Materialbahn (04) oder mehrere Materialbahnen (04) aufweisenden Stranges vorgesehen ist, wobei die mindestens eine Fangwalze (21) ausgelöst durch ein Steuersignal der Kappeinrichtung in ihren an die erste Zugwalze (09) angestellten Betriebszustand angeordnet ist.

11. Zugwalzenanordnung nach Anspruch 10, **dadurch gekennzeichnet, dass** die Kappeinrichtung im Strangweg vor einer den Strang betriebsmäßig in Produktabschnitte trennenden Querschneideinrichtung angeordnet ist.

## Claims

1. A drawing roller arrangement (02) having a first drawing roller (09) and at least two pull rings (11; 12) or sections (11; 12) of a second drawing roller that are arranged offset in the axial direction of the first drawing roller (09) and can each be engaged with the first drawing roller (09), **characterized in that** at least one catcher roller (21) that can be engaged with the first drawing roller (09) is provided inside the drawing roller arrangement (02), wherein the first drawing roller (09) and the at least one catcher roller (21) are arranged axially parallel to each other.

2. The drawing roller arrangement according to claim 1, **characterized in that** the at least one catcher roller (21) is arranged on the same drive (24) as at least one of the pull rings (11; 12) or at least one of the sections (11; 12) of the second drawing roller.

3. The drawing roller arrangement according to claim 1 or 2, **characterized in that** the at least one catcher roller (21) is arranged in a space between two adjacent pull rings (11; 12) or sections (11; 12) of the second drawing roller in axial direction to the first drawing roller (09).

4. The drawing roller arrangement according to claim 1 or 2 or 3, **characterized in that** the at least one catcher roller (21) has a drive (23) and is arranged to be rotationally driven by the drive (23) in the disengaged operating state of the first drawing roller (09).

5. The drawing roller arrangement according to claim 1 or 2 or 3 or 4, **characterized in that** the first drawing roller (09) and the at least one catcher roller (21) disengaged from the first drawing roller (09) have the same circumferential velocities.

6. The drawing roller arrangement according to claim 1 or 2 or 3 or 4 or 5, **characterized in that** the drive (23) of the at least one catcher roller (21) and the drive (22) of the first drawing roller (09) are configured as motors each separate of each other.

7. The drawing roller arrangement according to claim 1 or 2 or 3 or 4 or 5 or 6, **characterized in that** the at least one catcher roller (21) is connected to its drive (24) by means of at least one radial elastic clutch.

8. The drawing roller arrangement according to claim 1 or 2 or 3 or 4 or 5 or 6 or 7, **characterized in that** the first drawing roller (09) and the at least one catcher roller (21) that is disengaged from the first drawing roller (09) have a gap (27), with a gap width (x) of from 0.1 mm to 10 mm, between their respective lateral surfaces that is in axial direction to said rollers (09; 21).

9. The drawing roller arrangement according to claim 1 or 2 or 3 or 4 or 5 or 6 or 7 or 8, **characterized in that** said drawing roller arrangement is arranged along its strand direction downstream of a former (01).

10. The drawing roller arrangement according to claim 1 or 2 or 3 or 4 or 5 or 6 or 7 or 8 or 9, **characterized in that** a cutting means is provided for cutting a strand of one material web (04) or a plurality of material webs (04), wherein the at least one catcher roller (21), triggered by a control signal from the cutting means, is arranged in an operational mode in engagement with the first drawing roller (09).

11. The drawing roller arrangement according to claim 10, **characterized in that** the cutting means is arranged in the direction of the strand upstream of a transverse cutter device that in operational mode separates the strand in product sections.

## Revendications

1. Ensemble de rouleaux tendeurs (02) avec un premier rouleau tendeur (09) et au moins deux anneaux de traction (11 ; 12) ou segments (11 ; 12) d'un deuxième rouleau tendeur, disposés en étant décalés dans le sens axial du premier rouleau tendeur (09) et respectivement réglables contre le premier rouleau tendeur (09), **caractérisé en ce qu'**au moins un rouleau de récupération (21) réglable contre le premier rouleau tendeur (09) est prévu à l'intérieur de l'ensemble de rouleaux tendeurs (02), le premier rouleau tendeur (09) et le ou les rouleaux de récupération (21) étant disposés de manière à être axialement parallèles entre eux.

2. Ensemble de rouleaux tendeurs selon la revendication 1, **caractérisé en ce que** le ou les rouleaux de récupération (21) sont disposés sur un même arbre d'entraînement (24) comme au moins un des anneaux de traction (11 ; 12) ou au moins un des segments (11 ; 12) du deuxième rouleau tendeur.

3. Ensemble de rouleaux tendeurs selon la revendication 1 ou 2, **caractérisé en ce que** le ou les rouleaux de récupération (21) sont disposés dans un espace entre deux anneaux de traction (11 ; 12) ou segments (11 ; 12) du deuxième rouleau tendeur contigus dans le sens axial du premier rouleau tendeur (09).

4. Ensemble de rouleaux tendeurs selon la revendication 1 ou 2 ou 3, **caractérisé en ce que** le ou les rouleaux de récupération (21) comportent un entraînement (23) et sont entraînés en rotation par leur entraînement (23) dans leur état de service d'écartement du premier rouleau tendeur (09).

5. Ensemble de rouleaux tendeurs selon la revendication 1 ou 2 ou 3 ou 4, **caractérisé en ce que** le premier rouleau tendeur (09) et le ou les rouleaux de récupération (21) écartés du premier rouleau tendeur (09) ont une même vitesse périphérique.

6. Ensemble de rouleaux tendeurs selon la revendication 1 ou 2 ou 3 ou 4 ou 5, **caractérisé en ce que** l'entraînement (23) du ou des rouleaux de récupération (21) et un entraînement (22) du premier rouleau tendeur (09) sont réalisés comme moteurs respectifs séparés l'un de l'autre.

7. Ensemble de rouleaux tendeurs selon la revendication 1 ou 2 ou 3 ou 4 ou 5 ou 6, **caractérisé en ce que** le ou les rouleaux de récupération (21) sont reliés à leur arbre d'entraînement (24) par un accouplement au moins radialement élastique.

8. Ensemble de rouleaux tendeurs selon la revendication 1 ou 2 ou 3 ou 4 ou 5 ou 6 ou 7, **caractérisé en ce que** le premier rouleau tendeur (09) et le ou les rouleaux de récupération (21) écartés du premier rouleau tendeur (09) présentent entre leurs surfaces périphériques respectives une fente (27) s'étendant axialement par rapport auxdits rouleaux (09 ; 21), avec une largeur de fente (x) comprise entre 0,1 mm et 10 mm.

9. Ensemble de rouleaux tendeurs selon la revendication 1 ou 2 ou 3 ou 4 ou 5 ou 6 ou 7 ou 8, **caractérisé en ce que** ledit ensemble de rouleaux tendeurs est disposé derrière un cône plieur (01) sur le chemin de rame.

10. Ensemble de rouleaux tendeurs selon la revendication 1 ou 2 ou 3 ou 4 ou 5 ou 6 ou 7 ou 8 ou 9, **caractérisé en ce qu'**il est prévu un dispositif de découpe pour découper une rame comportant une bande de matériau (04) ou plusieurs bandes de matériau (04), le ou les rouleaux de récupération (21) étant disposés dans leur état de service appliqué contre le premier rouleau tendeur (09) par déclenchement d'un signal de commande du dispositif de découpe.

11. Ensemble de rouleaux tendeurs selon la revendication 10, **caractérisé en ce que** sur le chemin de rame, le dispositif de découpe est disposé devant un dispositif de coupe transversale coupant fonctionnellement la rame en segments de produit.
